# EUROPÄISCHE PATENTSCHRIFT

(11) **EP 3 600 781 B1**
(45) Veröffentlichungstag und Bekanntmachung des Hinweises auf die Patenterteilung: **28.12.2022**
(21) Anmeldenummer: 18711066.3
(22) Anmeldetag: 09.03.2018
(51) Int. Cl.: B25F 5/00

(54) **VORAUSSCHAUENDES ÜBERPRÜFEN EINES ELEKTRISCHEN HANDWERKZEUGS**
PREDICTIVE CHECKING OF A HAND-HELD POWER TOOL
VÉRIFICATION PRÉDICTIVE D'UN OUTIL À MAIN ÉLECTRIQUE

(30) Priorität: 21.03.2017 DE 102017204646
(43) Veröffentlichungstag der Anmeldung: 05.02.2020
(73) Patentinhaber: Robert Bosch GmbH, 70442 Stuttgart (DE)
(72) Erfinder: ULLRICH, Andre, 70771 Leinfelden-Echterdingen (DE)
(86) Internationale Anmeldenummer: PCT/EP2018/055915
(87) Internationale Veröffentlichungsnummer: WO 2018/172105

(56) Entgegenhaltungen:
- EP-A1- 1 398 119
- DE-A1- 10 156 218
- US-A1- 2004 254 764

## Beschreibung

Die Erfindung betrifft ein Verfahren gemäß Anspruch 1.

### Stand der Technik

Ein elektrisches Handwerkzeug, beispielsweise ein Akkuschrauber oder ein Bohrhammer, ist dazu eingerichtet, eine mechanische Aufgabe unter Verwendung elektrischer Energie auszuführen. Dabei unterliegt das Handwerkzeug einem Verschleiß, der von seiner Belastung abhängt. Allgemein ist der Verschleiß umso größer, je länger die Belastung anhält und je stärker sie ist. Wann der Verschleiß so groß ist, dass das Handwerkzeug nicht mehr funktionsfähig ist, kann jedoch nicht auf einfache Weise bestimmt werden. Eine durchschnittliche Betriebsdauer oder das Alter des Handwerkzeugs haben sich nicht als zuverlässige Parameter erwiesen.

An manchen Elektrowerkzeugen werden Indikatoren eingesetzt, um einen Ausfall oder drohenden Ausfall eines Elements anzukündigen bzw. zu meiden. Beispielsweise kann eine Kohlebürste eines Elektromotors einen Verschleißkontakt aufweisen, der eine LED aufleuchten lässt, wenn die Kohlebürste verschlissen ist.

DE 10 2013 016 068 A1 schlägt vor, Zustandsdaten eines Werkzeugs zu ermitteln und am Werkzeug auszugeben.

DE 101 56 218 A1 offenbart ein Verfahren zum Überprüfen eines elektrischen Handwerkzeugs, wobei das Verfahren folgende Schritte umfasst:
- Erfassen einer Belastung des elektrischen Handwerkzeugs;
- Bestimmen einer Ausfallwahrscheinlichkeit (Vorhersage über störungsfreie Betriebsdauer) des elektrischen Handwerkzeugs auf der Basis der Belastung; und
- Ausgeben eines Hinweises, falls die Ausfallwahrscheinlichkeit einen vorbestimmten Schwellenwert übersteigt.

EP 1 398 119 A1 schlägt vor, ein Sicherheitssystem in einem elektrischen Handwerkzeug einzusetzen, bei dem eine Wahrscheinlichkeit für ein Blockieren des Handwerkzeugs berechnet wird und wenn diese Wahrscheinlichkeit über einem bestimmten Wert liegt, einen Trennungsmechanismus auszulösen.

Verschiedene weitere Ansätze beziehen sich auf die Vorhersage des Ausfalls eines Elements.

Eine der Erfindung zugrunde liegende Aufgabe besteht darin, eine verbesserte Technik zur Überprüfung eines elektrischen Handwerkzeugs bereitzustellen. Die Erfindung löst diese Aufgabe mittels der Gegenstände der unabhängigen Ansprüche. Unteransprüche geben bevorzugte Ausführungsformen wieder.

### Offenbarung der Erfindung

Ein Verfahren zum Überprüfen eines elektrischen Handwerkzeugs umfasst Schritte des Erfassens einer Belastung des elektrischen Handwerkzeugs; des Bestimmens einer Ausfallwahrscheinlichkeit des elektrischen Handwerkzeugs auf der Basis der Belastung; und des Ausgebens eines Hinweises, falls die Ausfallwahrscheinlichkeit einen vorbestimmten Schwellenwert übersteigt.

Ein Benutzer des Handwerkzeugs kann frühzeitig vor einem drohenden Ausfall des Handwerkzeugs gewarnt werden. Eine Reparatur- oder Wartungsmaßnahme kann frühzeitig eingeleitet werden, sodass die Verfügbarkeit des Handwerkzeugs verbessert ist. Für unterschiedliche Zwecke können unterschiedliche Schwellenwerte vorgegeben werden. Wird das Handwerkzeug beispielsweise im Rettungsdienst verwendet, so kann der Schwellenwert niedriger gewählt werden als wenn das Handwerkzeug für den Gebrauch eines Heimwerkers bestimmt ist.

Es ist besonders bevorzugt, dass die Ausfallwahrscheinlichkeit bezüglich einer vorbestimmten statistischen Nutzbarkeit bestimmt wird. Die Nutzbarkeit kann angeben, welche Leistung von dem elektrischen Handwerkzeug erbracht wird.

Die Nutzbarkeit kann beispielsweise eine mechanische Leistung umfassen. Beispielsweise kann ein Hinweis ausgegeben werden, wenn die Wahrscheinlichkeit, dass die Nutzbarkeit kleiner als 80 % ist, über 95 % liegt. Durch Berücksichtigung der Nutzbarkeit kann ein üblicher Verschleißprozess des Handwerkzeugs verbessert abgebildet werden.

Es können insbesondere unterschiedliche Nutzbarkeiten vorbestimmt sein und unterschiedliche Hinweise ausgegeben werden, wenn die zugeordnete Nutzbarkeit mit der bestimmten Ausfallwahrscheinlichkeit nicht mehr erfüllt ist. Beispielsweise können nacheinander eine Vorankündigung, eine Ankündigung und ein Hinweis darauf ergehen, dass das Handwerkzeug einer Wartung unterzogen werden sollte.

In einer weiteren bevorzugten Ausführungsform wird die Ausfallwahrscheinlichkeit eines Elements des elektrischen Handwerkzeugs bestimmt und die Ausfallwahrscheinlichkeit des elektrischen Handwerkzeugs wird auf der Basis der bestimmten Ausfallwahrscheinlichkeit bestimmt. Das Element kann insbesondere eine Baugruppe oder ein Bauelement umfassen. In einer weiteren Ausführungsform können auch die Ausfallwahrscheinlichkeiten mehrerer Elemente betrachtet und miteinander verknüpft werden.

Auf diese Weise kann einem Benutzer des Handwerkzeugs auf der Basis der Ausfallwahrscheinlichkeit eines oder mehrerer Elemente eine Empfehlung gegeben werden, welche Wartungs- oder Reparatureingriffe erforderlich sind. Die Wahrscheinlichkeit eines unerwarteten Ausfalls kann so deutlich gesenkt werden. Reparaturkosten können gesenkt werden. Insbesondere kann verhindert werden, dass durch die Verwendung des bereits teilweise verschlissenen oder beschädigten Handwerkzeugs ein Folgeschaden eintritt, der zu zusätzlichen Aufwänden führen kann. So können insbesondere Schäden an nicht direkt sichtbaren Teilen oder Schäden durch unsichtbaren Verschleiß (z. B. Rissbildung) berücksichtigt werden.

Es ist besonders bevorzugt, dass mehrere Arten von Belastungsinformationen aufgenommen werden. Dabei können die Wahrscheinlichkeit wenigstens eines konkreten Schadens des Handwerkzeugs bestimmt und die Ausfallwahrscheinlichkeit des Handwerkzeugs auf der Basis dieser Wahrscheinlichkeit bestimmt werden.

In unterschiedlichen bevorzugten Ausführungsformen können beispielsweise ein irreversibel entmagnetisierter Motor, ein Bruch eines Sperrkörpers, eine Verbiegung oder ein Bruch einer Schaltscheibe in einer Werkzeugverriegelung, ein Verschleiß eines eingepressten Ritzels, ein übermäßiges Kupplungsmoment, ein Verschleiß eines Kontakthalters, eine Entladung einer Batterie in einem Kommunikationsmodul, ein Ausfall eines Sensors, ein alternder oder defekter Energiespeicher oder ein Fehler im Gesamtsystem des elektrischen Handwerkzeugs berücksichtigt werden.

Die Belastungs- und Funktionsinformationen des elektrischen Handwerkzeugs werden an eine zentrale Instanz übermittelt, wobei die Ausfallwahrscheinlichkeit des elektrischen Handwerkzeugs auf der Basis von Belastungs- und Funktionsinformationen einer Vielzahl vergleichbarer Elektrowerkzeuge bestimmt wird.

Anders ausgedrückt sollen am elektrischen Handwerkzeug möglichst mehrere unterschiedliche Belastungsinformationen aufgenommen werden und ein Ausfall eines Elements des Handwerkzeugs erfasst werden. Derartige Erfassungen werden über eine möglichst große Vielzahl von vergleichbaren Handwerkzeugen durchgeführt. Dadurch kann eine statistische Grundgesamtheit vergrößert werden, auf deren Basis zuverlässige Bestimmungen der Ausfallwahrscheinlichkeiten einzelner Elektrowerkzeuge möglich sind. Insbesondere kann verbessert ein Zusammenhang zwischen einer spezifischen Form einer Belastung und einem Ausfall eines Elements des elektrischen Handwerkzeugs modelliert werden.

Ein Computerprogrammprodukt umfasst Programmcodemittel zur Durchführung des oben beschriebenen Verfahrens, wenn das Computerprogrammprodukt auf einer Verarbeitungseinrichtung abläuft oder auf einem computerlesbaren Datenträger gespeichert ist.

Eine Steuervorrichtung für ein elektrisches Handwerkzeug umfasst eine Abtasteinrichtung zur Erfassung einer Belastung des elektrischen Handwerkzeugs; eine Verarbeitungseinrichtung zur Bestimmung einer Ausfallwahrscheinlichkeit des elektrischen Handwerkzeugs auf der Basis der Belastung; und eine Ausgabeeinrichtung zur Ausgabe eines Hinweises, falls die Ausfallwahrscheinlichkeit einen vorbestimmten Schwellenwert übersteigt.

Die Steuervorrichtung kann insbesondere dazu eingerichtet sein, das oben beschriebene Verfahren teilweise oder vollständig auszuführen. Insbesondere kann die Verarbeitungseinrichtung einen programmierbaren Mikrocomputer umfassen und das oben beschriebene Verfahren kann in Form eines Computerprogrammprodukts zur Ausführung auf der Verarbeitungseinrichtung vorliegen. Merkmale und Vorteile des Verfahrens können daher auch für die Steuervorrichtung gelten und umgekehrt.

Es ist besonders bevorzugt, dass die Steuervorrichtung eine Kommunikationseinrichtung zur Koppelung mit einem weiteren Gerät aufweist. Insbesondere kann das weitere Gerät die oben erwähnte zentrale Instanz umfassen. Ein Teil der Bestimmung der Ausfallwahrscheinlichkeit kann seitens der zentralen Instanz durchgeführt werden.

In einer weiteren Ausführungsform umfasst das weitere Gerät beispielsweise ein Mobiltelefon, einen tragbaren oder festinstallierten Computer. Das weitere Gerät kann zur Verbindung mit der zentralen Instanz eingerichtet sein. In einer Ausführungsform wird der Hinweis auf dem weiteren Gerät ausgegeben. Dazu kann ein Teil des oben beschriebenen Verfahrens, insbesondere das Bestimmen der Ausfallwahrscheinlichkeit, seitens des weiteren Geräts durchgeführt werden.

Eine zentrale Instanz ist dazu eingerichtet, Belastungs- und Funktionsinformationen einer Vielzahl einander vergleichbarer elektrischer Handwerkzeuge zu empfangen und auf der Basis der empfangenen Informationen und der Belastung eines elektrischen Handwerkzeugs dessen Ausfallwahrscheinlichkeit zu bestimmen.

### Kurze Beschreibung der Figuren

Die Erfindung wird nun mit Bezug auf die beigefügten Figuren genauer beschrieben, in denen:
- Fig. 1: eine schematische Darstellung eines elektrischen Handwerkzeugs;
- Fig. 2: ein System mit einem elektrischen Handwerkzeug;
- Fig. 3: ein Ablaufdiagramm eines Verfahrens zum Überprüfen eines elektrischen Handwerkzeugs; und
- Fig. 4: ein Diagramm mit Ausfallwahrscheinlichkeiten
darstellt.

Figur 1 zeigt eine schematische Darstellung eines elektrischen Handwerkzeugs 100. Das Handwerkzeug 100 umfasst vorzugsweise ein handgehaltenes Werkzeug und ist elektrisch betreibbar. In der dargestellten Ausführungsform umfasst das Handwerkzeug 100 einen elektrischen Energiespeicher 105, in einer anderen Ausführungsform kann jedoch auch eine Kabelverbindung mit einem elektrischen Versorgungsnetz vorgesehen sein. Rein exemplarisch ist das dargestellte Handwerkzeug 100 als handgehaltener elektrischer Bohrhammer ausgeführt. Andere mögliche Elektrowerkzeuge umfassen etwa einen Akkuschrauber, eine Säge, eine Rasenkantenschere, eine Heckenschere, eine Handlampe oder ein elektrisches Küchenwerkzeug wie einen elektrischen Mixer.

Das Handwerkzeug 100 umfasst in der dargestellten Ausführungsform einen Elektromotor 110, der über ein Getriebe 115 auf ein Bohrfutter 120 wirkt. In das Bohrfutter 120 können ein Bohrer oder ein Meißel eingespannt werden. Das Getriebe 115 kann eine Kupplung oder ein Schlagwerk umfassen. In einer Ausführungsform handelt es sich um ein Schaltgetriebe mit mehreren einlegbaren Gangstufen. Eine Steuervorrichtung 125 ist dazu eingerichtet, die Funktion des Handwerkzeugs 100, insbesondere einen Stromfluss durch den Elektromotor 110, in Abhängigkeit einer Benutzersteuerung zu steuern.

Es wird vorgeschlagen, Belastungsinformationen und Funktionsinformationen einzelner Elemente 105 bis 125 des Handwerkzeugs 100 abzutasten und weiterzuverarbeiten. Dazu kann eine dedizierte Steuervorrichtung vorgesehen sein, oder die Steuervorrichtung 125 kann diese Aufgabe übernehmen. Dazu umfasst die Steuervorrichtung 125 bevorzugt eine Verarbeitungseinrichtung 130, die insbesondere einen programmierbaren Mikrocomputer oder Microcontroller umfassen kann. Außerdem ist die Verarbeitungseinrichtung 130 mit wenigstens einem Sensor 135 verbunden, der dazu eingerichtet ist, Belastungsinformationen des Handwerkzeugs 100 bereitzustellen. Der Sensor 135 kann insbesondere einen Temperatursensor, einen Beschleunigungssensor oder einen Stromsensor umfassen. Mittels des einen oder der mehreren Sensoren 135 können beispielsweise eine Laufzeit, ein Lastzyklus, ein Ladezyklus, eine Leistungsaufnahme, ein Lastprofil, ein Temperaturprofil oder sonstige geeignete Belastungsdaten im Handwerkzeug 100 erfasst werden. Die Steuervorrichtung 125 ist bevorzugt dazu eingerichtet, die erfassten Informationen abzuspeichern und/oder weiterzuverarbeiten bzw. zu interpretieren.

Es wird insbesondere vorgeschlagen, dass die Steuervorrichtung 125 dazu eingerichtet ist, auf der Basis der Beiastungsinformationen und vorbestimmten Nutzbarkeitsinformationen einzelner Elemente des Handwerkzeugs 100 eine Ausfallwahrscheinlichkeit eines Bauelements, einer Baugruppe oder des gesamten Handwerkzeugs 100 zu bestimmen. Dabei können insbesondere statistische Methoden verwendet werden, die eine konkrete Belastung des Handwerkzeugs 100 mit empirisch oder anderweitig erfassten Korrelationen zwischen Belastungen und Ausfällen vergleichbarer Handwerkzeuge 100 in Relation setzt. Anders ausgedrückt kann eine Ausfallwahrscheinlichkeit eines Elements oder des gesamten Handwerkzeugs 100 auf der Basis erfasster Belastungsinformationen bestimmt werden, indem verglichen wird, wie viele andere elektrische Handwerkzeuge 100 unter ähnlichen Belastungen ausreichend funktionsfähig geblieben sind. Dabei kann variiert werden, was genau unter ausreichend funktionsfähig verstanden werden soll. Beispielsweise kann eine Abnahme einer bereitstellbaren mechanischen Leistung am Bohrfutter 120 um einen vorbestimmten Anteil mit einer weiterhin vorbestimmten Wahrscheinlichkeit auf einen Wartungsbedarf des Handwerkzeugs 100 hinweisen. Ferner kann auf der Basis von bekannten, zu ertragenden Belastungen von Elementen des Handwerkzeugs 100 oder des gesamten Handwerkzeugs 100, beispielsweise in Form von statistischen Ausfallwahrscheinlichkeiten B1, B10, median und so weiter eine Ausfallwahrscheinlichkeit des elektrischen Handwerkzeugs 100 bestimmt werden. Insbesondere können sukzessive eindringlicher werdende Warnungen ausgegeben werden, wenn die Ausfallwahrscheinlichkeit nacheinander aufsteigende Schwellenwerte übersteigt oder absteigende statistische Nutzbarkeiten unterschritten werden.

Eine Ausgabeeinrichtung 140 kann zur optischen, akustischen und/oder haptischen Benachrichtigung eines Benutzers eingerichtet sein, wenn die bestimmte Ausfallwahrscheinlichkeit unter den gewählten Bedingungen einen vorbestimmten Schwellenwert übersteigt.

In einer weiteren Ausführungsform ist ein Kommunikationsmodul 145 zur Kopplung mit einem externen Gerät vorgesehen.

Figur 2 zeigt ein System 200 mit einem elektrischen Handwerkzeug 100. Exemplarisch sind mehrere Handwerkzeuge 100 dargestellt, hier beispielhaft ein Bohrhammer und ein Akkuschrauber. Mittels eines Kommunikationsmoduls 145 ist das elektrische Handwerkzeug 100 drahtlos mit einem weiteren Gerät gekoppelt. Das weitere Gerät kann insbesondere ein vom Benutzer des Handwerkzeugs 100 steuerbares Gerät umfassen, beispielsweise ein Mobiltelefon ("smartphone"), einen tragbaren Computer ("tablet Computer", "laptop") oder einen feststehenden Computer ("desktop Computer) umfassen.

Eine Kommunikation zwischen dem Handwerkzeug 100 und dem Benutzercomputer 205 kann insbesondere mittels WLAN, Bluetooth, WiMAX, NFC oder einer ähnlichen Technologie erfolgen. Der Benutzercomputer 205 kann mit einer zentralen Instanz 210 in Kommunikationsverbindung stehen. Die zentrale Instanz 210 ist bevorzugt dazu eingerichtet, Belastungs- und Funktionsinformationen einer Vielzahl Handwerkzeuge 100 zu erfassen und in einem Datenspeicher 215 abzulegen.

Auf der Basis der gespeicherten Daten kann beispielsweise bestimmt werden, mit welcher Wahrscheinlichkeit ein Ausfall eines Handwerkzeugs 100 bei gegebenen Belastungsinformationen und eventuell einer vorbestimmten Nutzbarkeit des Handwerkzeugs 100 bevorsteht. Außerdem kann beispielsweise ein Ausfall eines Elements des Handwerkzeugs 100 auf der Basis der genannten Informationen prognostiziert werden. Weiter kann ein konkreter Schaden am Handwerkzeug 100 auf der Basis der empfangenen Informationen verbessert diagnostiziert oder prognostiziert werden. Ein Einfluss des Schadens auf eine Ausfallwahrscheinlichkeit oder Verwendbarkeit des Handwerkzeugs 100 kann entsprechend bestimmt werden. Diese Bestimmungen können in unterschiedlichen Ausführungsformen seitens der zentralen Instanz 210, seitens des Benutzercomputers 205 oder seitens des Handwerkzeugs 100 durchgeführt werden. In einer weiteren Ausführungsform ist das Handwerkzeug 100 direkt mit der zentralen Instanz 210 verbunden und der Benutzercomputer 205 entfällt. Unabhängig von der Verbindung zwischen dem Handwerkzeug 100 und der zentralen Instanz 210 kann die Ausgabe eines Bestimmungsergebnisses auch auf dem Benutzercomputer 205 erfolgen. Die Ausgabe kann einen optischen, akustischen oder haptischen Hinweis umfassen.

Figur 3 zeigt ein Ablaufdiagramm eines Verfahrens 300 zum Überprüfen eines elektrischen Handwerkzeugs 100. Das Verfahren 300 kann in unterschiedlichen Ausführungsformen teilweise oder vollständig seitens des Handwerkzeugs 100, des Benutzercomputers 205 oder der zentralen Instanz 210 durchgeführt werden.

In einem Schritt 305 werden Informationen über eine Belastung des Handwerkzeugs 100 erfasst. Das Erfassen kann das Abtasten von Informationen mittels des Sensors 135 oder das Abspeichern von Betriebsparametern seitens der Steuervorrichtung 125 umfassen. In einem Schritt 310 wird optional ein Verlauf von Belastungen über die Zeit bestimmt. In einem Schritt 315 kann eine Ausfallwahrscheinlichkeit eines Elements oder des gesamten Handwerkzeugs 100 bestimmt werden. Alternativ oder zusätzlich kann in einem Schritt 320 die Wahrscheinlichkeit des Vorliegens eines vorbestimmten Schadens bestimmt werden.

Der Schaden kann mehrere Elemente des Handwerkzeugs 100 betreffen. Beispielsweise können vorbestimmte Verschleißgrade verschiedener Elemente gemeinsam ein Schadensbild ergeben. Ein möglicher Schaden umfasst einen irreversibel entmagnetisierten Elektromotor 110. Dabei kann die magnetische Feldstärke eines Permanentmagneten des Elektromotors 110 absinken. Eine bereitstellbare mechanische Leistung am Bohrfutter 120 kann dadurch verringert sein. Ein weiterer Schaden kann den Bruch eines Sperrkörpers, ein Verbiegen oder ein Bruch einer Schaltscheibe oder eine sonstige mechanische Deformation oder einen Verschleiß eines Elements des Getriebes 115 oder des Bohrfutters 120 umfassen. Ein derartiger Schaden kann beispielsweise auf der Basis von Vibrationsinformationen während der Benutzung des Handwerkzeugs 100 bestimmt werden. Ein weiterer Schaden umfasst den Verschleiß eines eingepressten Ritzels, was ebenfalls auf der Basis von Vibrationsinformationen bestimmt werden kann, oder das Überschreiten eines vorbestimmten Schwellenwerts durch ein Kupplungsmoment. Dazu kann das Getriebe 115 eine Kupplung umfassen und ein Drehmoment, das über die Kupplung übertragen wird, kann beispielsweise mittels eines Drehmomentsensors 135 bestimmt werden.

Weitere Schäden können sich ergeben, wenn eine Batterie des Kommunikationsmoduls 145 nahezu entladen ist oder einer der Sensoren 135 ausfällt. Auch ein alternder oder defekter elektrischer Energiespeicher 105, dessen Kapazität aufgrund von Alterung oder Defekt verringert ist, kann als Fehlerbild bestimmt werden. In einer weiteren Ausführungsform kann bestimmt werden, ob das Gesamtsystem 100 das Ende einer projektierten Lebensdauer erreicht hat. Die Lebensdauer kann zeitbasiert bestimmt werden oder es kann eine Belastung berücksichtigt werden. Ist das Handwerkzeug 100 beispielsweise häufigen Erschütterungen oder Beschleunigungen ausgesetzt, etwa wenn ein Benutzer das Handwerkzeug 100 unpräzise oder inkorrekt bedient, so kann die projektierte Lebensdauer rascher erreicht werden als unter geringer Belastung.

In einem Schritt 325 kann eine Ausfallwahrscheinlichkeit des Handwerkzeugs 100 bestimmt werden. Die Ausfallwahrscheinlichkeit kann insbesondere auf der Basis zuvor bestimmter Informationen und weiter bevorzugt auf der Basis statistischer Erkenntnisse über eine Vielzahl vergleichbarer Handwerkzeuge 100 bestimmt werden.

Wird in einem Schritt 330 bestimmt, dass die Ausfallwahrscheinlichkeit oberhalb eines vorbestimmten Schwellenwerts liegt, so kann in einem Schritt 335 ein entsprechender Hinweis ausgegeben werden. Der Hinweis kann in unterschiedlichen Ausführungsformen seitens des Handwerkzeugs 100 oder des Benutzercomputers 205 dargeboten werden.

Wie erwähnt ist es besonders bevorzugt, dass das Bestimmen der Ausfallwahrscheinlichkeit auf der Basis möglichst vieler statistischer Informationen ähnlicher oder baugleicher Handwerkzeuge 100 erfolgt. Die in den Schritten 305 oder 310 erfassten Informationen können daher in einem Schritt 340 an die zentrale Instanz 210 übermittelt werden. In einem Schritt 345 können die Informationen mit seitens der zentralen Instanz 210 vorhandenen Informationen abgeglichen werden. Ein Ergebnis des Abgleichs kann in einem Schritt 350 zurückübermittelt werden. In einer anderen Ausführungsform können auch ausgewählte Informationen von der zentralen Instanz 210 an das Handwerkzeug 100 übermittelt werden und dieses kann die lokalen Informationen mit den empfangenen Informationen selbst abgleichen.

Figur 4 zeigt ein Diagramm 400. In horizontaler Richtung ist eine Zeit bis zu einem mechanischen Ausfall und in vertikaler Richtung eine Ausfallwahrscheinlichkeit angetragen. Die dargestellten Informationen sind als beispielhaft für ein gegebenes elektrisches Handwerkzeug 100 anzusehen. Die Zeitskala ist invers logarithmisch und die Wahrscheinlichkeitsskala logarithmisch unterteilt. Beide Skalen sind jeweils exemplarisch und nur zur qualitativen Veranschaulichung angegeben. Beispielhafte statistische Charakteristika umfassen:

| | |
|---|---|
| Form: | 5,18 |
| Skala: | 86,58 |
| Mittelwert: | 79,66 |
| StdAbw: | 17,67 |
| Median: | 80,67 |
| IQR: | 24,15 |
| Ausfall: | 5 |
| Zensieren: | 1 |
| AD* | 9,19 |
| Korrelation: | 0,94 |

Es wird von einer Weibull-Verteilung von Ausfällen ausgegangen. An einem ersten Punkt 405 liegt die B10-Ausfallwahrscheinlichkeit bei ca. 47 Stunden bei einem Vertrauensbereich von 85%. Eine mittlere Lebensdauer (Median) liegt bei ca. 80 Stunden.

## Patentansprüche

1. Verfahren (300) zum Überprüfen eines elektrischen Handwerkzeugs (100), wobei das Verfahren (300) folgende Schritte umfasst:
- Erfassen (305) einer Belastung des elektrischen Handwerkzeugs (100);
- Bestimmen (325) einer Ausfallwahrscheinlichkeit des elektrischen Handwerkzeugs (100) auf der Basis der Belastung;
- Ausgeben (335) eines Hinweises, falls die Ausfallwahrscheinlichkeit einen vorbestimmten Schwellenwert übersteigt; und
- Übermitteln (340) von Belastungs- und Funktionsinformationen des elektrischen Handwerkzeugs (100) an eine zentrale Instanz (210), wobei die Ausfallwahrscheinlichkeit des elektrischen Handwerkzeugs (100) auf der Basis von Belastungs- und Funktionsinformationen einer Vielzahl vergleichbarer Elektrowerkzeuge (100) bestimmt wird.

2. Verfahren (300) nach Anspruch 1, wobei die Ausfallwahrscheinlichkeit bezüglich einer vorbestimmten statistischen Nutzbarkeit bestimmt wird.

3. Verfahren (300) nach Anspruch 2, wobei unterschiedlich hohe Nutzbarkeiten vorbestimmt sind und unterschiedliche Hinweise ausgegeben werden, wenn die Ausfallwahrscheinlichkeit der jeweils zugeordneten Nutzbarkeit erreicht ist.

4. Verfahren (300) nach Anspruch 3, wobei nacheinander eine Vorankündigung, eine Ankündigung und ein Hinweis darauf ergehen, dass das Handwerkzeug (100) einer Wartung unterzogen werden soll.

5. Verfahren (300) nach einem der vorangehenden Ansprüche, wobei die Ausfallwahrscheinlichkeit eines Elements des elektrischen Handwerkzeugs (100) bestimmt wird und die Ausfallwahrscheinlichkeit des elektrischen Handwerkzeugs (100) auf der Basis der bestimmten Ausfallwahrscheinlichkeit bestimmt (325) wird.

6. Verfahren (300) nach einem der vorangehenden Ansprüche, wobei mehrere Arten von Belastungsinformationen aufgenommen werden, die Ausfallwahrscheinlichkeit wenigstens eines konkreten Schadens des Handwerkzeugs (100) bestimmt (320) wird und die Ausfallwahrscheinlichkeit des Handwerkzeugs (100) auf der Basis dieser Ausfallwahrscheinlichkeit bestimmt (325) wird.

7. Verfahren (300) nach einem der vorangehenden Ansprüche, wobei für unterschiedliche Zwecke unterschiedliche Schwellenwerte vorgegeben sind.

8. Computerprogrammprodukt mit Programmcodemitteln zur Durchführung des Verfahrens (300) nach einem der vorangehenden Ansprüche mit einem Handwerkzeug (100) und einer zentralen Instanz (210), wenn das Computerprogrammprodukt auf einer Verarbeitungseinrichtung (130) abläuft oder auf einem computerlesbaren Datenträger gespeichert ist.

## Claims

1. Method (300) for checking an electric hand tool (100), wherein the method (300) comprises the following steps of:
- capturing (305) a load on the electric hand tool (100) ;
- determining (325) a failure probability of the electric hand tool (100) on the basis of the load;
- outputting (335) advice if the failure probability exceeds a predetermined threshold value; and
- transmitting (340) load and function information relating to the electric hand tool (100) to a central entity (210), wherein the failure probability of the electric hand tool (100) is determined on the basis of load and function information relating to a multiplicity of comparable power tools (100).

2. Method (300) according to Claim 1, wherein the failure probability is determined with respect to a predetermined statistical usability.

3. Method (300) according to Claim 2, wherein different levels of usability are predetermined and different advice is output if the failure probability of the respectively assigned usability is reached.

4. Method (300) according to Claim 3, wherein an advance notice, a notice and advice indicating that the hand tool (100) should be subjected to maintenance are issued in succession.

5. Method (300) according to one of the preceding claims, wherein the failure probability of an element of the electric hand tool (100) is determined and the failure probability of the electric hand tool (100) is determined (325) on the basis of the determined failure probability.

6. Method (300) according to one of the preceding claims, wherein a plurality of types of load information are recorded, the failure probability of at least one specific form of damage of the hand tool (100) is determined (320), and the failure probability of the hand tool (100) is determined (325) on the basis of this failure probability.

7. Method (300) according to one of the preceding claims, wherein different threshold values are predefined for different purposes.

8. Computer program product having program means for carrying out the method (300) according to one of the preceding claims with a hand tool (100) and a central entity (210) when the computer program product runs on a processing device (130) or is stored on a computer-readable data storage medium.

## Revendications

1. Procédé (300) de vérification d'un outil à main électrique (100), le procédé (300) comprenant les étapes suivantes consistant à :
- détecter (305) une sollicitation de l'outil à main électrique (100) ;
- déterminer (325) une probabilité de défaillance de l'outil à main électrique (100) sur la base de la sollicitation ;
- émettre (335) une indication si la probabilité de défaillance dépasse une valeur seuil prédéterminée ; et
- transmettre (340) des informations de sollicitation et de fonctionnement de l'outil à main électrique (100) à une instance centrale (210), la probabilité de défaillance de l'outil à main électrique (100) étant déterminée sur la base d'informations de sollicitation et de fonctionnement d'une pluralité d'outils électriques (100) comparables.

2. Procédé (300) selon la revendication 1, dans lequel la probabilité de défaillance est déterminée par rapport à une utilité statistique prédéterminée.

3. Procédé (300) selon la revendication 2, dans lequel des utilités de différents niveaux sont prédéterminées, et des indications différentes sont émises si la probabilité de défaillance de l'utilité respectivement associée est atteinte.

4. Procédé (300) selon la revendication 3, dans lequel successivement, un avis préalable, un avis et une indication sont délivrés indiquant que l'outil à main (100) doit être soumis à une maintenance.

5. Procédé (300) selon l'une quelconque des revendications précédentes, dans lequel la probabilité de défaillance d'un élément de l'outil à main électrique (100) est déterminée, et la probabilité de défaillance de l'outil à main électrique (100) est déterminée (325) sur la base de la probabilité de défaillance déterminée.

6. Procédé (300) selon l'une quelconque des revendications précédentes, dans lequel plusieurs types d'informations de sollicitation sont enregistrés, la probabilité de défaillance d'au moins un dégât concret de l'outil à main (100) est déterminée (320), et la probabilité de défaillance de l'outil à main (100) est déterminée (325) sur la base de cette probabilité de défaillance.

7. Procédé (300) selon l'une quelconque des revendications précédentes, dans lequel des valeurs seuil différentes sont spécifiées pour des usages différents.

8. Produit de programme informatique comprenant des moyens de code programme pour exécuter le procédé (300) selon l'une quelconque des revendications précédentes avec un outil à main (100) et une instance centrale (210) si le produit de programme informatique est exécuté sur un dispositif de traitement (130) ou est stocké sur un support de données lisible par ordinateur.
